# EUROPÄISCHE PATENTSCHRIFT

(11) **EP 3 995 382 B1**
(45) Veröffentlichungstag und Bekanntmachung des Hinweises auf die Patenterteilung: **17.04.2024**
(21) Anmeldenummer: 20207583.4
(22) Anmeldetag: 13.11.2020
(51) Int. Cl.: B61G 7/12, B61G 9/06, B61G 9/24

(54) **ANLENKUNGSEINRICHTUNG FÜR EINE KUPPLUNG INSBESONDERE EINES SCHIENENFAHRZEUGS**
PIVOT DEVICE FOR A CLUTCH IN PARTICULAR OF A RAILWAY VEHICLE
DISPOSITIF DE DIRECTION POUR UN DISPOSITIF D'ACCOUPLEMENT EN PARTICULIER D'UN VÉHICULE FERROVIAIRE

(30) Priorität: 09.11.2020 CH 14372020
(43) Veröffentlichungstag der Anmeldung: 11.05.2022
(73) Patentinhaber: Faiveley Transport Schwab AG, 8207 Schaffhausen (CH)
(72) Erfinder: Faas, Stefan, 9050 Appenzell (CH)
(74) Vertreter: Luchs, Willi

(56) Entgegenhaltungen:
- WO-A1-2016/000601
- CN-B- 102 343 918
- CN-U- 203 996 265
- JP-A- S5 544 019

## Beschreibung

Die Erfindung betrifft eine Anlenkungseinrichtung für eine Kupplung insbesondere eines Schienenfahrzeugs, mit einer Zugstange und mehreren auf dieser zum Dämpfen der entstehenden Zug- und Druckkräfte gelagerte Federelemente. Zudem ist eine zwischen diesen angeordnete Platte sowie ein am Schienenfahrzeug befestigbarer Stützflansch angeordnet, an dem diese die Zugstange lagernde Platte gehalten ist.

Eine Anlenkungseinrichtung dieser Art ist in der Druckschrift EP 3 385 143 geoffenbart. Der Kupplungskopf ist mit einer an einem Lenkbolzen des Schienenfahrzeugs angelenkten Zugstange verbunden, die mit auf ihr sitzenden Federelementen zum Dämpfen der im gekuppelten Zustand des Schienenfahrzeugs entstehenden Druck- und Zugkräfte versehen ist.

Die drehbare Platte ist mit einem Lenkbolzen in einem hülsenförmigen Gehäuse gelagert, wobei es axial in einem Flansch verschiebbar ist.

Es ist dabei eine Überlastsicherung vorgesehen, bei welcher im Normalbetrieb das Gehäuse axial in dem Flansch gegeneinander mit Überlastelementen fixiert sind, während bei Überlast dieselben durch das Gehäuse abgeschert und letzteres durch den Flansch zusammen mit der drehbaren Platte und der Zugstange mit den Federelementen nach hinten geschoben wird. Dies hat den Vorteil, dass nach Abscheren der Überlastelemente, etwa infolge eines Zusammenstosses mit einem anderen Fahrzeug, die Zugstange zusammen mit der Platte und den Federelementen genügend Platz für ein Verschieben vorhanden ist. Das bedingt aber einerseits diesen aufwendigen Aufbau und hat zum anderen zur Folge, dass nach Abscheren der Überlastelemente das Federpaket nur zusammen mit dem Gehäuse lösbar ist.

Die Druckschrift WO 2016/0000601 offenbart einen Kupplungsverbinder mit einem Montagesitz , mindestens zwei energieabsorbierende Komponenten, eine Zugstange und einen runden Zylinder, wobei letzterer innerhalb eines ersten Montagelochs des Montagesitzes montiert ist und die axiale Bewegung des Zylinders mittels einer Schneidkomponente begrenzt. Innerhalb des Zylinders ist eine Ablenkplatte versehen, die annähernd senkrecht zu der axialen Richtung verläuft und die Zugstange beweglich lagert. Aussen am Zylinder ist eine Führungsnut versehen, in die ein Führungsstift eingreift. Wenn der Kupplungsverbinder überlastet ist, werden diese Schneidkomponenten abgeschnitten und es wird dadurch ermöglicht, dass die Zugstange und der Zylinder in einer geführten Weise mittels der Führungsnut verschoben werden.

Der Erfindung liegt die Aufgabe zugrunde, diese Nachteile zu vermeiden und eine Anlenkungseinrichtung der eingangs genannten Art zu schaffen, die mit einer einfachen Konstruktion versehen und leicht montierbar ist.

Diese Aufgabe wird erfindungsgemäss durch die Merkmale des Anspruchs 1 gelöst.

Damit ist zwischen dem Stützflansch und der Platte eine sichere Verbindung gebildet, die bei einem Crash bzw. bei einer Überbelastung funktionssicher lösbar ist, jedoch im Normalbetrieb eine einwandfreie Anlenkung sicherstellt.

Die Zugstange mit den auf dieser gelagerten Federelementen und der dazwischen angeordneten Platte kann als modulare Einheit in den Stützflansch eingeschoben und die Platte mittels den Überlastelementen mit den in den Öffnungen platzierten Tragscheiben verbunden werden. Die Platte ist dabei ohne Drehzapfen gefertigt und dieses bei der bekannten Anlenkungseinrichtung vorhandene Gehäuse entfällt, was herstellungstechnisch sehr vorteilhaft ist.

Die Erfindung sieht zudem vor, dass vorzugsweise in der Drehachse der koaxial zueinander angeordneten Tragscheiben je ein Befestigungsmittel für ihre Fixierung an der Platte vorgesehen ist.

Im Sinne eines möglichst graduellen Wirksamwerdens ist es vorteilhaft, wenn der Platte jeweils zwei paarweise in Achsrichtung der Zugstange nacheinander angeordnete Überlastelemente platziert sind. Die Anzahl, Anordnung und Dimensionierung der in den Tragscheiben eingebauten Überlastelemente kann von Fall zu Fall den jeweiligen Betriebsbedingungen angepasst werden.

Die erfindungsgemässe Anlenkungseinrichtung sieht auch vor, dass die Platte sowie die beidseitig zu ihr koaxial angeordneten Tragscheiben in den Öffnungen des Stützflansches um eine senkrechte Achse schwenkbar gelagert sind. Zudem ist die Zugstange von einem Drehgelenk in der Platte auslenkbar gelagert, durch welche die Zugstange sowohl horizontal als auch vertikal schwenkbar ist.

Dies ermöglicht eine genügende Auslenkung der Zugstange und damit des Kupplungskopfs oder ähnlichem im montierten Zustand am Schienenfahrzeug.

Die Erfindung ist nachfolgend anhand von Ausführungsbeispielen unter Bezugnahme auf die Zeichnung näher erläutert. Es zeigen:
- Fig.1: eine erfindungsgemässe Anlenkungseinrichtung in einem Längsschnitt durch die Achsen der Überlastelemente;
- Fig. 2: die Anlenkungseinrichtung nach Fig. 1 in einem bei der Längsachse der Zugstange winkelversetzten Längsschnitt; und
- Fig.3: eine Draufsicht der Anlenkungseinrichtung nach Fig. 1.

Die in Fig.1 gezeigte Anlenkungseinrichtung besteht im wesentlichen aus einer mit einer Verbindungsstange, einem Kupplungskopf, einem Distanzrohr, einer Schalenmuffe, einem Energieabsorbtionselement oder ähnlichem verbindbaren Zugstange 1 mit mehreren auf dieser gelagerten Federelementen 2 zum Dämpfen der im gekuppelten Zustand entstehenden Druck- und Zugkräfte. Zudem ist ein an einem nicht näher gezeigten Fahrzeugkasten oder dergleichen des Schienenfahrzeugs befestigbaren Stützflansch 3 vorgesehen, der mit Öffnungen 3' für seine Befestigung versehen ist. Die Zugstange 1 ist dabei in einer zwischen diesen Federelementen 2 angeordneten Platte 5 gelagert. Eine solche Anlenkungseinrichtung eignet sich für Schienenfahrzeuge aller Art, wie zum Beispiel für Personen-, Güterwagen, Lokomotiven oder Wagen für andere Zwecke.

Erfindungsgemäss ist die Platte 5 an ihrem Aussenumfang gegenüberliegend mit je einer Tragscheibe 10, 11 in jeweils einer Öffnung 8', 9' des Stützflansches 3 durch mindestens zwei nebeneinander angeordnete Überlastelemente 14a, 14b verbunden, wobei diese Überlastelemente 14a, 14b mit ihren Achsen 14 parallel zueinander in einer Ebene in Richtung der Zugstange 1angeordnet und bei einer Überbelastung in Druck- oder Zugrichtung der Zugstange abscherbar sind. Diese Überlastelemente könnten aber auch anders als parallel und in einer Ebene angeordnet sein.

Die gezeigte Schnittebene entlang der Achsen 14 der paarweise angeordneten Überlastelemente 14a, 14b ist beabstandet zu der Drehachse A der Tragscheiben 10, 11 bzw. zu der Längsachse der Zugstange angeordnet.

Gemäss Fig. 2 sind die koaxial zueinander angeordneten Tragscheiben 10, 11 und die Platte 5, welche sich in diesen Öffnungen 8' von Vorsprüngen 8, 9 des Stützflansches 3 befinden, mit einer zentrischen Bohrung 4 in Achsrichtung A versehen, in welche je ein lösbares Befestigungsmittel 4a für ihre Fixierung an der Platte 5 vorgesehen ist. Bei diesem Befestigungsmittel 4a handelt es sich vorzugsweise um eine Schraube und sie dient primär als Montagehilfe. Es könnte auch an einer anderen Position als dargestellt eingeschraubt sein und es könnten mehrere von diesen pro Tragscheibe 10, 11 verwendet werden. Bei einer Überbelastung wird dieses Befestigungsmittel 4a ebenso abgeschert.

Die beidseitig der Platte 5 aneinander gereihten Federelemente 2 sind einerseits mit fünf Pads in Druck- und andererseits drei in Zugrichtung bestückt. Diese Anzahl kann je nach den Gegebenheiten zwischen vor und hinter der Platte wenigstens jeweils einem oder wie dargestellt mehr als zwei Federelementen 2 variiert werden.

Damit kann die zu einer Einheit vormontierte Zugstange 1 mit den Federelementen 2 und der dazwischenliegenden Platte 5 in den am Schienenfahrzeug befestigten Stützflansch 3 eingeschoben und durch diese Überlastelemente 14a, 14b darin gesichert werden, indem sie in den Bohrungen der Platte 5 befestigt werden.

Diese Überlastelemente 14a, 14b sind vorzugsweise als Abscherbolzen bzw. Abscherschrauben ausgebildet. Sie könnten aber zum Beispiel auch scheiben-, nutenstein- oder andersförmig ausgebildet und mit rillenförmigen Sollbruchstellen versehen sein, und sie sind so bemessen, dass sie beim Auftreten einer vorbestimmten Überbelastung abgeschert werden. Die Zugstange 1 wird zusammen mit den Federelementen 2 und der Platte 5 bei einer übermässigen Stosskraft nach hinten geschoben. Je nach Stärke eines Aufpralls kann dies ohne nennenswerte Kupplungs- oder Fahrzeugschäden überwunden werden. Damit ist dargetan, dass die Anzahl und/oder Dimensionierung der eingesetzten Überlastelemente von Fall zu Fall variiert werden kann, so dass ihre Wirksamkeit unter den jeweiligen Anforderungen der maximalen Stoss- bzw. Zugkräfte optimal ausgelegt ist.

Die Platte 5 weist zwei diametral zueinander angeordnete Randabflachungen 6, 7 auf, die annähernd spielfrei in innenseitig abgeflachten Vorsprüngen 8, 9 des Stützflansches 3 geführt sind. Im Prinzip könnten diese ebenen Randabflachungen auch zylindrisch oder ähnlich ausgebildet sein.

Es ist ferner noch auf den Vorsprüngen 8, 9 jeweils ein die Öffnung 8', 9' abschliessender Deckel 12 befestigbar, der mit einer Anzahl von Befestigungsmitteln 12', z.B. Schrauben, schliessbar ist. Mit dieser robusten Befestigung des Deckels 12 wird erreicht, dass die Tragscheiben bei einem Abscheren sicher im Stützflansch gehalten sind und dass ein Wechsel derselben einfach erfolgen kann.

Die erfindungsgemässe Anlenkungseinrichtung sieht vor, dass die Platte 5 sowie die beidseitig zu ihr koaxial angeordneten Tragscheiben 10, 11 in den Öffnungen 8', 9' der Vorsprünge 8, 9 des Stützflansches 3 um eine senkrechte Achse A schwenkbar gelagert sind. Zudem ist die Zugstange 1 vorzugsweise von einem Drehgelenk 13 in der Platte 3 auslenkbar gelagert. Von dem Drehgelenk 13 ist andeutungsweise eine am Aussenumfang sphärisch ausgebildete Hülse ersichtlich. Damit kann die Zugstange 1 sowohl horizontal als auch vertikal um einen limitierten Winkel geschwenkt werden.

Die Federelemente 2 mit der dazwischenliegenden Platte 5 sind auf der Zugstange 1 zwischen einer vorderen Muffe 19 und einer hinteren Arretierscheibe 15 eingebaut. Sie können gegen die Muffe 19 mittels einer am hinteren Zugstangenende einschraubbaren gesicherten Mutter 16 oder dergleichen fixiert und vorgespannt werden.

Im Rahmen der Erfindung ist dem Stützflansch 3 eine Mittenzentrierung zugeordnet, die beim Stützflansch 3 wenigstens ein oder vorzugsweise beidseitig je ein Zentriermittel 20 aufweist, welches aus je einem Federdruckorgan 21 mit einem Gleitelement 22 und einer mit letzterem zusammenwirkenden Führungsschiene 23 mit einer Führungsbahn 23' besteht. Dieses Federdruckorgan 21 umfasst eine Druckfeder 21', ein von dieser beaufschlagtes bewegliches Kolbenelement 24, an welchem das vorzugsweise als Rolle vorgesehene Gleitelement 22 gelagert ist. Dieses Gleitelement 22 ist von dem Federdruckorgan 21 an die Führungsschiene 23 angedrückt, welche seitlich bei der Platte 5 befestigt ist und parallel zu der Längsachse der Zugstange 1 verläuft. Diese Führungsschiene 23 könnte auch direkt bei der Platte und ihre Form könnte je nach der gewünschten Charakteristik der Mittenzentrierung zylindrisch, kurven- oder andersförmig ausgebildet sein.

Diese Mittenzentrierung mit den beiden Zentriermitteln 20 beidseitig der Platte 5 wirkt damit derart mit der durch die Zugstange 1 und der Platte 5 gebildeten Einheit zusammen, dass die Zugstange 1 mit ihrer Längsachse im unbelasteten Zustand in horizontaler Ausrichtung stets annähernd in Längsrichtung des Schienenfahrzeugs positioniert wird. Zweckmässigerweise greifen diese Gleitelemente 23 in Bezug auf die Längsachse der Zugstange 1 versetzt zu der Drehachse A an der Führungsschiene 23 an, damit ein Drehmoment auf die Platte bewirkt wird.

Im gekoppelten Zustand der Einrichtung und der im Fahrbetrieb entstehenden Auslenkungen der Zugstange bzw. einem Drehen der Platte 5 werden die Führungsschienen 23 gegenläufig geschwenkt und folglich werden die Federdruckorgane 21 jeweils auf der einen Seite durch das Gleitelement 22 mehr zusammengedrückt und auf der andern Seite entlastet. Wenn die Anlenkungseinrichtung gelöst ist, wird die Zugstange 1 wieder horizontal in die Mitte justiert.

Der Stützflansch 3 kann in radialer Verlängerung des Vorsprungs 9 einen an ihm in einem Lager 17 angelenkten vorzugsweise parallel zu der Zugstange ausgerichteten Verbindungsarm mit einer ihn in Längsrichtung belastenden Druckfeder aufweisen, was nicht näher gezeigt ist. Dieser koppelt den Stützflansch 3 mit der Zugstange 1 derart, dass eine stützende Druckkraft erzeugt wird, durch welche sie und der mit ihr verbundene Kupplungskopf in einer bestimmten Höhenposition zentriert werden. Ein solcher Verbindungsarm ist in der Europäischen Anmeldung Nr. 19 214 224.8 ausführlich erläutert und daher nachfolgend nicht näher beschrieben.

Bei einem Zusammenstoss mit einem Hindernis oder einem anderen Fahrzeug wird die Zugstange 1 mit Überlastkräften beansprucht, die bei Erreichen einer vorbestimmten Stärke das Abscheren der Überlastelemente bewirken. Dadurch kann die Zugstange 1 samt Federpaket 2 und Platte 5 durch diese mit dem Aussenprofil der Platte bündige Öffnung des Stützflansches 3 nach hinten in einen Fahrzeugkasten des Schienenfahrzeugs geschoben werden. Somit kann das Federpaket nach einem Crash ohne grossen Aufwand wieder eingesetzt werden, sofern keine irreversiblen Beschädigungen entstanden sind.

Gemäss Fig. 3 sind für die Verbindung der Tragscheiben 10, 11 mit der Platte 5 je vier Überlastelemente 14a, 14b vorgesehen, die paarweise mit ihren Achsen 14 parallel zueinander und in der Ebene in Richtung der Zugstange angeordnet sind. Vorteilhaft sind diese vier Überlastelemente 14a, 14b symmetrisch und im gleichen Abstand zur Achse A angeordnet. Zudem ist die zentrische Anordnung des Befestigungsmittels 4a, der Deckel 12 und die Anzahl seiner Befestigungsmittel 12' ersichtlich.

Die Erfindung ist mit den obigen Ausführungsbeispielen ausreichend dargetan. Sie könnte aber noch durch weitere Varianten erläutert sein. So könnten zum Beispiel die Tragscheiben in der jeweiligen Öffnung des Stützflansches in der jeweiligen Öffnung fixiert sein. Die Anzahl der Überlastelemente bei einer jeweiligen Tragscheibe beträgt mindestens deren zwei. Diese könnten im Prinzip auf der Ebene der Längsachse der Zugstange angeordnet sein.

## Patentansprüche

1. Anlenkungseinrichtung für eine Kupplung insbesondere eines Schienenfahrzeugs, mit einer Zugstange (1), mehreren auf dieser zum Dämpfen der entstehenden Zug- und Druckkräfte gelagerten Federelementen (2), mit einer zwischen diesen angeordneten Platte (5) sowie einem am Schienenfahrzeug befestigbaren Stützflansch (3), wobei diese die Zugstange (1) lagernde Platte (5) am Stützflansch (3) gehalten ist und an ihrem Aussenumfang gegenüberliegend mit je einer Tragscheibe (10, 11) in jeweils einer Öffnung (8', 9') des Stützflansches (3) durch mindestens je zwei nebeneinander angeordnete Überlastelemente (14a, 14b) verbunden ist, wobei diese Überlastelemente (14a, 14b) bei einer Überbelastung in Druck- oder Zugrichtung der Zugstange (1) abscherbar sind, und wobei beidseitig zur Platte (5) mindestens je ein Federelement (2) angeordnet ist, **dadurch gekennzeichnet, dass**
der Stützflansch (3) beidseitig je einen Vorsprung (8, 9) mit der jeweiligen Öffnung (8', 9') für die Tragscheiben (10, 11) aufweist, die aussenseitig mit je einem Deckel (12) mit einer Anzahl von Befestigungsmitteln schliessbar sind.

2. Anlenkungseinrichtung nach Anspruch 1, **dadurch gekennzeichnet, dass**
in der Achse (A) der koaxial zueinander angeordneten Tragscheiben (10, 11) je ein Befestigungsmittel (4a, 4b) für ihre Fixierung an der Platte (5) vorgesehen ist, wobei die gebildete Ebene der paarweise angeordneten Überlastelemente (14a, 14b) im Abstand zu der Achse (A) der Tragscheiben (10, 11) befindlich ist.

3. Anlenkungseinrichtung nach Anspruch 2, **dadurch gekennzeichnet, dass**
für die Verbindung der jeweiligen Tragscheibe (10, 11) mit der Platte (5) vier Überlastelemente (14a, 14b) vorgesehen sind, die paarweise mit ihren Achsen (14) parallel zueinander und in der Ebene in Richtung der Zugstange (1) angeordnet sind.

4. Anlenkungseinrichtung nach einem der Ansprüche 1 bis 3, **dadurch gekennzeichnet, dass**
die Zugstange (1) zusätzlich von einem Drehgelenk (13) in der Platte (5) auslenkbar gelagert ist.

5. Anlenkungseinrichtung nach einem der Ansprüche 1 bis 4, **dadurch gekennzeichnet, dass**
die Platte (5) aussen bzw. der Stützflansch (3) innen derart bemessen sind, dass die Zugstange (1) mit den auf dieser gelagerten Federelementen (2) und der dazwischen angeordneten Platte (5) als Einheit in den Stützflansch (3) einschiebbar und die Platte (5) mittels den Befestigungsmitteln (4a, 4b) und den Überlastelementen (14a, 14b) mit den in den Öffnungen (8', 9') platzierten Tragscheiben (10, 11) verbindbar ist.

6. Anlenkungseinrichtung nach einem der Ansprüche 1 bis 5, **dadurch gekennzeichnet, dass**
dem Stützflansch (3) eine Mittenzentrierung zugeordnet ist, welche derart mit der durch die Zugstange (1) und der Platte (5) gebildeten Einheit zusammenwirkt, dass die Zugstange (1) mit ihrer Längsachse im unbelasteten Zustand in horizontaler Ausrichtung stets annähernd in Längsrichtung des Schienenfahrzeugs einjustierbar ist.

7. Anlenkungseinrichtung nach Anspruch 6, **dadurch gekennzeichnet, dass**
diese Mittenzentrierung beim Stützflansch (3) mindestens ein Zentriermittel (20) aus einem Federdruckorgan (21) mit einem Gleitelement (22) und einer mit letzterem zusammenwirkenden Führungsschiene (23) aufweist, wobei die Führungsschiene (23) parallel zu der Längsachse der Zugstange (1) verläuft.

8. Anlenkungseinrichtung nach einem der Ansprüche 1 bis 7, **dadurch gekennzeichnet, dass**
am Stützflansch (3) mit einem an ihm in Verlängerung des einen Vorsprungs (9) an einem Lager (17) ein vorzugsweise parallel zu der Zugstange (1) ausgerichteter Verbindungsarm angeordnet ist, der beim Stützflansch (3) einerseits und bei der Zugstange (1) andererseits gehalten ist und bewirkt, dass eine stützende Druckkraft auf die Zugstange (2) erzeugt und damit zumindest eine bestimmte zentrierende Höhenposition des Kupplungskopfs derselben bewirkt wird.

## Claims

1. Coupler device for a coupling, in particular of a rail vehicle, with a drawbar (1), a plurality of spring elements (2) mounted on the drawbar for damping the tension and pressure forces incurred, with a plate (5) arranged between these, and a support flange (3), which can be secured to the rail vehicle, wherein this plate (5) supporting the drawbar (1) is held on the support flange (3), and is connected at its outer circumference oppositely to a carrier disk (10, 11) in each case in an opening (8', 9') of the support flange (3) by means of at least two overload elements (14a, 14b) arranged next to one another, wherein these overload elements (14a, 14b) can be sheared off in the event of an overload in the pressure or tension direction of the drawbar (1), and wherein in each case at least one spring element (2) is arranged on both sides of the plate (5), **characterized in that**
the support flange (3) comprises on both sides in each case a projection (8, 9) with the respective opening (8', 9') for the carrier disks (10, 11), which can be closed on the outside by a respective cover (12) with a number of securing means.

2. Coupler device according to claim 1, **characterized in that**
in the axis (A) of the carrier disks (10, 11), arranged coaxially to one another, in each case a securing means (4a, 4b) is provided for fixing them to the plate (5), wherein the plane formed by the overload elements (14a, 14b) arranged in pairs is located at a distance interval from the axis (A) of the carrier disks (10, 11).

3. Coupler device according to claim 2, **characterized in that**
four overload elements (14a, 14b) are provided for the connection of the respective carrier disk (10, 11) with the plate (5), which are arranged in pairs with their axes (14) parallel to one another, and are arranged in the plane in the direction of the drawbar (1).

4. Coupler device according to any one of claims 1 to 3, **characterized in that**
the drawbar (1) is additionally mounted in the plate (5) by means of a swivel joint (13) in such a way that it can be deflected.

5. Coupler device according to any one of claims 1 to 4, **characterized in that** claims
the plate (5) on the outside respectively the support flange (3) on the inside are dimensioned in such a way that the drawbar (1) with the spring elements (2) mounted on it and the plate (5) arranged between them, can be pushed as one unit into the support flange (3), and the plate (5) can be connected by way of the securing means (4a, 4b) and the overload elements (14a, 14b) to the carrier disks (10, 11) placed in the openings (8', 9').

6. Coupler device according to any one of claims 1 to 5, **characterized in that**
a mid-centring element is assigned to the support flange (3), which interacts with the unit formed by the drawbar (1) and the plate (5) in such a way that the drawbar (1) is adjustable with its longitudinal axis, in the unloaded state, in horizontal alignment always approximately in the longitudinal direction of the rail vehicle.

7. Coupler device according to claim 6, **characterized in that**
this mid-centring element comprises, at the support flange (3), at least one centring means (20), consisting of a spring pressure body (21) with a sliding element (22) and a guide rail (23) interacting with the latter, wherein the guide rail (23) runs parallel to the longitudinal axis of the drawbar (1).

8. Coupler device according to any one of claims 1 to 7, **characterized in that**
arranged at the support flange (3) is a connection arm, aligned preferably parallel to the drawbar (1), at a bearing (17) in extension of one of the projections (9), which is held by the support flange (3) on one side and by the drawbar (1) on the other side, and has the effect of producing a supporting pressure force onto the drawbar (2), and therefore at least a certain centring height position of the coupling head is incurred.

## Revendications

1. Dispositif de direction d'un accouplement, en particulier d'un véhicule ferroviaire, comprenant un tirant (1), plusieurs éléments (2) de ressort montés sur celui-ci, pour amortir des forces de traction et de compression, qui se créent, comprenant une plaque (5) disposée entre ceux-ci ainsi qu'une bride (3) d'appui pouvant être fixée au véhicule ferroviaire, dans lequel cette plaque (5) logeant le tirant (1) est retenue à la bride (3) d'appui et est, par au moins respectivement deux éléments (14a, 14b) de surcharge montés l'un à côté de l'autre, reliée sur son pourtour extérieur en opposition à respectivement un disque (10, 11) de support dans respectivement une ouverture (8', 9') de la bride (3) d'appui, dans lequel ces éléments (14a, 14b) de surcharge peuvent se cisailler lors d'une surcharge dans la direction de compression ou de traction du tirant (1), et dans lequel au moins respectivement un élément (2) de ressort est disposé de part et d'autre de la plaque (5), **caractérisé en ce que**
la bride (3) d'appui a, des deux côtés, respectivement une saillie (8, 9) avec l'ouverture (8', 9') respective pour les disques (10, 11) de support, qui peuvent être fermées du côté extérieur par respectivement un couvercle (12) ayant un certain nombre de moyens de fixation.

2. Dispositif de direction suivant la revendication 1, **caractérisé en ce que**,
dans l'axe (A) des disques (10, 11) de support montés coaxialement l'un par rapport à l'autre, est prévu respectivement un moyen (4a, 4b) de fixation pour leur fixation à la plaque (5), dans lequel le plan formé des éléments (14a, 14b) de surcharge disposés par paire se trouvent à distance de l'axe (A) des disques (10, 11) de support.

3. Dispositif de direction suivant la revendication 2, **caractérisé en ce que**,
pour la liaison des disques (10, 11) de support respectifs à la plaque (5), il est prévu quatre éléments (14a, 14b) de surcharge, qui sont disposés par paire en ayant leurs axes (14) parallèles entre eux et dans le plan dans la direction du tirant (1) .

4. Dispositif de direction suivant l'une des revendications 1 à 3, **caractérisé en ce que**
le tirant (1) est monté supplémentairement, par une articulation (13) pivotante, avec possibilité de déviation dans la plaque (5) .

5. Dispositif de direction suivant l'une des revendications 1 à 4, **caractérisé en ce que**
la plaque (5) à l'extérieur et respectivement la bride (3) d'appui à l'intérieur ont des dimensions telles que le tirant (1) peut, avec les éléments (2) de ressort montés sur celui-ci et la plaque (5) disposée entre eux, être inséré sous la forme d'une unité dans la bride (3) d'appui et la plaque (5) peut, au moyen des moyens (4a, 4b) de fixation et des éléments (14a, 14b) de surcharge, être reliée aux disques (10, 11) de support placés dans les ouvertures (8', 9').

6. Dispositif de direction suivant l'une des revendications 1 à 5, **caractérisé en ce qu'**
à la bride (3) d'appui est associé un centrage au milieu, qui coopère avec l'unité formée par le tirant (1) et la plaque (5), de manière à pouvoir ajuster le tirant (1) par son axe longitudinal à l'état non chargé, dans la direction horizontale, toujours à peu près dans la direction longitudinale du véhicule ferroviaire.

7. Dispositif de direction suivant la revendication 5, **caractérisé en ce que**
ce centrage au milieu à la bride (3) d'appui a au moins un moyen (20) de centrage composé d'un organe (21) de poussée par un ressort ayant un élément (22) de coulissement et un rail (23) de guidage coopérant avec ce dernier, dans lequel le rail (23) de guidage s'étend parallèlement à l'axe longitudinal du tirant (1) .

8. Dispositif de direction suivant l'une des revendications 1 à 7, **caractérisé en ce que**,
sur la bride (3) d'appui est montée, par un ressort sur elle dans le prolongement de la une saillie (9) sur un palier (17) un bras de liaison dirigé de préférence parallèlement au tirant (1), lequel bras est retenu d'une part à la bride (3) d'appui et d'autre part au tirant (1) et fait qu'une force de poussée d'appui est produite sur le tirant (2) et ainsi est provoquée au moins une certaine position de centrage en hauteur de la tête d'accouplement de celui-ci.
